# EUROPÄISCHE PATENTSCHRIFT

(11) **EP 3 333 319 B1**
(45) Veröffentlichungstag und Bekanntmachung des Hinweises auf die Patenterteilung: **14.08.2019**
(21) Anmeldenummer: 17206016.2
(22) Anmeldetag: 07.12.2017
(51) Int. Cl.: E01C 23/088, F15B 15/08

(54) **BETÄTIGUNGSEINHEIT ZUR VERRIEGELUNG EINES BAUTEILS EINER BAUMASCHINE UND BAUMASCHINE MIT EINER DERARTIGEN BETÄTIGUNGSEINHEIT**
ACTUATION UNIT FOR LOCKING A COMPONENT OF A CONSTRUCTION MACHINE AND CONSTRUCTION MACHINE WITH SUCH AN ACTUATION UNIT
UNITÉ D'ACTIONNEMENT DESTINÉE AU BLOCAGE D'UN COMPOSANT D'UNE MACHINE DE CONSTRUCTION ET MACHINE DE CONSTRUCTION DOTÉE D'UNE TELLE UNITÉ D'ACTIONNEMENT

(30) Priorität: 08.12.2016 DE 102016014585
(43) Veröffentlichungstag der Anmeldung: 13.06.2018
(73) Patentinhaber: Wirtgen GmbH, 53578 Windhagen (DE)
(72) Erfinder: Frankemölle, Markus, 53773 Hennef (DE); Lull, Roland, 53639 Königswinter (DE); Barimani, Cyrus, 53639 Königswinter (DE)
(74) Vertreter: Oppermann, Frank

(56) Entgegenhaltungen:
- EP-A1- 0 685 598
- EP-A1- 2 636 794
- DE-A1- 2 833 533
- DE-A1- 3 528 038
- DE-A1-102014 011 856
- US-B2- 8 100 480

## Beschreibung

Die Erfindung betrifft eine Betätigungseinheit zur Verriegelung eines Bauteils einer Baumaschine, insbesondere Straßenfräsmaschine oder Surface-Miner, wobei die Betätigungseinheit ein Halteteil zur Befestigung der Betätigungseinheit an der Baumaschine aufweist. Darüber hinaus betrifft die Erfindung eine selbstfahrende Baumaschine, insbesondere Straßenfräsmaschine oder Surface-Miner, mit mindestens einer derartigen Betätigungseinheit.

Die bekannten Baumaschinen verfügen über eine Vielzahl von Baugruppen, die jeweils eine Vielzahl von Bauteilen aufweisen. Für die Anordnung sämtlicher Bauteile steht auf der Baumaschine nur ein begrenzter Raum zur Verfügung. Daher wird grundsätzlich angestrebt, Bauteile einer Baumaschine dicht nebeneinander anzuordnen.

Zu den Baugruppen der bekannten Baumaschinen gehören auch Bauteile, die gegeneinander beweglich sind. Für bestimmte Aufgaben der Baumaschine ist es vielfach erforderlich, dass ein bewegliches Bauteil mit einem anderen unbeweglichen Bauteil in Eingriff gebracht werden kann, so dass das bewegliche Bauteil verriegelt ist. Zur Verriegelung beweglicher Bauteile sind die unterschiedlichsten Verriegelungseinrichtungen bekannt. Eine einfache und sichere Verriegelung erlaubt beispielsweise die Verwendung eines Verriegelungsbolzens. Der Verriegelungsbolzen kann von Hand eingesetzt werden. Es sind auch Verriegelungseinrichtungen bekannt, die über eine Betätigungseinheit verfügen, die eine Kolben/Zylinder-Anordnung aufweist, um den Verriegelungsbolzen zu bewegen. Bei diesen Betätigungseinheiten ist der Kolben der Kolben/Zylinder-Anordnung mit dem Verriegelungsbolzen in einer linearen Anordnung verbunden, so dass der Kolben den Verriegelungsbolzen betätigen kann. Diese Anordnung von Kolben/Zylinder-Anordnung und Verriegelungsbolzen führt dazu, dass die Betätigungseinheit in Längsrichtung relative große Abmessungen hat.

Eine Aufgabe der Erfindung ist, eine universell einsetzbare Betätigungseinheit zur Verriegelung eines Bauteils einer Baumaschine, insbesondere Straßenfräsmaschine oder Surface-Miner, zu schaffen, die einerseits eine einfache und sichere Verriegelung eines Bauteils der Baumaschine erlaubt und andererseits zwischen anderen Bauteilen der Baumaschine auch bei beengten Platzverhältnissen eingebaut werden kann.

Die bekannten Straßenfräsmaschinen oder Surface-Miner weisen einen von Laufwerken getragenen Maschinenrahmen und eine Fräswalze zur Bearbeitung des Bodens auf, die in einem Fräswalzengehäuse angeordnet ist, das in Arbeitsrichtung hinter der Fräswalze von einem Abstreifschild verschlossen ist. In Arbeitsrichtung vor der Fräswalze ist das Fräswalzengehäuse von einem Niederhalter verschlossen. An beiden Seiten der Fräswalze kann ein Kantenschutz vorgesehen sein.

Das sich quer zur Arbeitsrichtung erstreckende Abstreifschild der bekannten Straßenfräsmaschinen oder Surface-Miner kann in einer im Wesentlichen vertikalen Ebene zwischen einer abgesenkten Position, in der das Abstreifschild mit seiner unteren Kante auf dem Boden aufliegt oder unmittelbar oberhalb des Bodens angeordnet ist, und einer angehobenen Position bewegt werden. Das Abstreifschild kann im Allgemeinen auch um eine Schwenkachse verschwenkt werden, die parallel zur Fräswalzenachse verläuft, so dass die Fräswalze für Inspektions- und Wartungszwecke zugänglich ist.

Die DE 35 28 038 A1 beschreibt eine Straßenfräsmaschine mit einem Abstreifschild, das auch als Materialsammelklappe bezeichnet wird. Die Betätigung des Abstreifschildes erfolgt mit einer Kolben-Zylinderanordnung in Verbindung mit einer Kulissenführung, die zunächst eine Hubbewegung des Abstreifschildes in einer vertikalen Ebene und dann eine Schwenkbewegung zulässt. Nachteilig ist, dass die Kolben-Zylinderanordnung, die nicht nur eine Hubbewegung, sondern auch eine Schwenkbewegung des Abstreifschildes ermöglichen soll, eine relativ große Baulänge hat, um beide Bewegungen nacheinander ausführen zu können.

Die EP 0 685 598 A1 (US 5 474 397 A) beschreibt eine Straßenfräsmaschine mit einem Abstreifschild, das mit einer Betätigungseinrichtung betätigt wird, die über mehrere Kolben-Zylinderanordnungen verfügt. Für den Übergang der Hubbewegung in die Schwenkbewegung wird das Abstreifschild verriegelt. Hierfür sind Verriegelungseinrichtungen vorgesehen, die einen Verrieglungsbolzen aufweisen, der in einer zylindrischen Bohrung eines Gehäuses längsverschiebbar geführt ist. Zur Betätigung des Verrieglungsbolzens ist ein Stift vorgesehen, der mit dem Verrieglungsbolzen verbunden ist. Die Kolben-Zylinderanordnungen haben auch bei dieser Fräsmaschine wieder eine verhältnismäßig große Baulänge, um die Hub- und Schwenkbewegung nacheinander ausführen zu können. Darüber hinaus ist die händische Betätigung des Stiftes zum Ver- bzw. Entriegeln des Abstreifschildes bei größeren Maschinen nicht mehr praktikabel, da zum Verstellen des Stiftes bei der entsprechenden Dimensionierung der Bauteile zu große Kräfte erforderlich wären.

DE 28 33 533 A1 beschreibt einen Druckluftzylinder, der über ein axial verschiebbares Betätigungsteil 5 verfügt. Der Druckluftzylinder weist einen endseitig verschlossenen Zylinder 1 auf, in dem ein Kolben 3 angeordnet ist. Zwischen den Enden des Zylinders 1 erstreckt sich ein Schlitz 2, durch den sich das Betätigungsteil 5 erstreckt, das mit dem Kolben verbunden ist. Wenn die Zylinderräume zu beiden Seiten des Kolbens 3 mit Druckluft beaufschlagt werden, bewegt sich der Kolben zu einer der beiden Seiten, wodurch sich das Betätigungsteil 5 in dem Schlitz 2 verschiebt.

Aus der US 8 100 480 B2 (DE 10 2007 038 677 A1) ist eine Straßenfräsmaschine bekannt, bei der das Abstreifschild zweiteilig ausgebildet ist. Das zweiteilige Abstreifschild weist ein unteres und oberes Abstreifelement auf, wobei in der Betriebsposition das obere Abstreifelement feststehend und das untere Abstreifelement in der Höhe verstellbar ist. Das obere und untere Abstreifelement können auch gemeinsam verschwenkt werden. Eine derartige Funktion erfordert eine Verriegelung eines der beiden Abstreifelemente, die mittels Kulissensteinen erfolgt, die in einer Kulissenführung geführt sind. Die Schwenkbewegung des Abstreifschildes kann nur dann der erfolgen, wenn die Kulissensteine außer Eingriff mit der Kulissenführung sind. Die Bewegung des unteren und oberen Abstreifelements erfolgt wieder mit Kolben-/Zylinderanordnungen, die eine verhältnismäßig große Baulänge haben.

Die DE 10 2014 011856 A1 beschreibt eine selbstfahrende Baumaschine, die einen von Laufwerken getragenen Maschinenrahmen und eine Fräswalze zur Bearbeitung des Bodens aufweist, die in einem Fräswalzengehäuse angeordnet ist, das in Arbeitsrichtung hinter der Fräswalze von einem Abstreifschild verschließbar ist.

Aus der EP 2 636 794 A1 ist eine selbstfahrende Baumaschine bekannt, die ein mittels Kolben-/Zylindereinheiten verstellbares Abstreifschild aufweist. Das Abstreifschild kann auch nach oben verschwenkt werden, so dass die Werkzeuge der Fräswalze zugänglich sind.

Bei Straßenfräsmaschinen oder Surface-Minern sollte zwischen den Führungen des Abstreifschildes oder den Kolben-/Zylinderanordnungen für einen möglichen Materialauslass in dem Abstreifschild ein möglichst großer Abstand quer zur Arbeitsrichtung verbleiben. Die Führungen oder Kolben-/Zylinderanordnungen des Abstreifschildes sollten auch möglichst weit auseinander liegen, um ein Verkanten des Abstreifschildes beim Anheben oder Absenken zu vermeiden. Diese Anordnung hat zur Folge, dass zwischen den Seitenteilen des Fräswalzengehäuses und den Führungen bzw. Kolben-/Zylinderanordnungen nur ein verhältnismäßig kleiner Raum verbleibt.

Eine weitere Aufgabe der Erfindung ist, eine selbstfahrende Baumaschine, insbesondere Straßenfräsmaschine oder Surface-Miner, mit einem zweiteiligen Abstreifschild zu schaffen, das eine zuverlässig arbeitende Höhenverstellung erlaubt. Der Erfindung liegt insbesondere die Aufgabe zugrunde, das Problem der Verriegelung eines der beiden Abstreifelemente auch bei beengten Platzverhältnissen zu lösen.

Die Lösung dieser Aufgaben erfolgt erfindungsgemäß mit den Merkmalen des Patentanspruchs 1. Die abhängigen Patentansprüche betreffen bevorzugte Ausführungsformen der Erfindung.

Das Grundprinzip der erfindungsgemäßen Betätigungseinheit liegt in der Ausbildung des Zylinders einer Kolben-/Zylinderanordnung als "Verriegelungsbolzen".

Die erfindungsgemäße Betätigungseinheit zur Verriegelung eines Bauteils einer Baumaschine, insbesondere Straßenfräsmaschine oder Surface-Miner, verfügt über ein Halteteil zur Befestigung an der Baumaschine. Das Halteteil kann unterschiedlich ausgebildet sein. Bei dem Halteteil kommt es nur darauf an, dass eine sichere Befestigung an einem Bauteil der Baumaschine gewährleistet ist. Das Halteteil kann auch aus mehreren Einzelteilen bestehen. Die Befestigung des Halteteils an einem Bauteil der Baumaschine braucht nur der Sicherung der Lage der Betätigungseinheit zu dienen, d. h. keine größeren Kräfte oder Drehmomente aufnehmen, insbesondere nicht die Kräfte oder Drehmomente, die durch die Verriegelung des Bauteils auftreten können.

Bei der erfindungsgemäßen Betätigungseinheit ist mit dem Halteteil ein Kolben verbunden, welcher von einem Zylinder unter Bildung eines ersten Zylinderraums auf der einen Seite des Kolbens und eines zweiten Zylinderraums auf der anderen Seite des Kolbens um den gesamten Umfang umschlossen wird. Der Kolben kann einstückiger Bestandteil des Halteteils sein. Halteteil, Kolben oder Zylinder können auch jeweils aus mehreren Einzelteilen bestehen. Eine bevorzugte Ausführungsform sieht vor, dass das Halteteil einen langgestreckten Körper aufweist oder als ein langgestreckter Körper ausgebildet ist, dessen Längsachse senkrecht zur Längsachse des Zylinders verläuft. Das Halteteil ist bei einer besonders bevorzugten Ausführungsform eine Stange, insbesondere eine zylindrische Stange, die sich mit einer geeigneten Halterung, die an einem Bauteil der Baumaschine vorgesehen sein kann, sicher befestigen lässt. Beispielsweise kann die Stange in der Halterung klemmend fixiert werden. Es ist aber auch möglich, die Stange mit einem Bauteil der Baumaschine zu verschweißen. Auch ist eine Befestigung durch Formschluss möglich.

Im Gegensatz zu einer konventionellen Kolben-Zylinderanordnung stellt der "Kolben" bei der erfindungsgemäßen Betätigungseinheit nicht ein in einem feststehenden Zylinder bewegliches Bauteil dar, weil nicht der Zylinder, sondern der Kolben über das Halteteil mit einem ortsfesten Bauteil an der Baumaschine verbunden wird.

Der Zylinder bildet zusammen mit dem Kolben auf der einen Seite des Kolbens einen ersten Zylinderraum und auf der anderen Seite des Kolbens einen zweiten Zylinderraum, wobei mit dem ersten Zylinderraum ein erster Fluidanschluss in Fluidverbindung steht und mit dem zweiten Zylinderraum ein zweiter Fluidanschluss in Fluidverbindung steht. In der zylindrischen Wand des Zylinders ist eine sich in Richtung der Längsachse des Zylinders erstreckende Ausnehmung vorgesehen, durch welche sich das Halteteil erstreckt. Das Halteteil kann in der sich in Längsrichtung erstreckenden Ausnehmung geführt sein, so dass sich der Zylinder nicht gegenüber dem Halteteil verdrehen kann.

Wenn einer der beiden Zylinderräume mit einem Fluid, beispielsweise Hydraulikflüssigkeit oder Druckluft beaufschlagt wird, bewegt sich der Zylinder auf die eine bzw. andere Seite, während das Halteteil ortsfest ist. Folglich stellt der Zylinder einen "Verriegelungsbolzen" dar, der vorgeschoben oder zurückgezogen werden kann. Die Mittel zur Betätigung des "Verriegelungsbolzens" sind quasi Bestandteil des Bolzens.

Da es sich bei der Betätigungseinheit im weiteren Sinne um eine "Kolben-/Zylinderanordnung" handelt, werden die betreffenden Bauteile als Kolben und Zylinder bezeichnet. Allerdings ist der mit dem ortfesten Halteteil verbundene "Kolben" unbeweglich und der Zylinder" gegenüber dem ortsfesten Halteteil beweglich. Unter einem Zylinder wird auch ein Körper verstanden, der zwar eine zylindrische Bohrung für den Kolben aufweist, dessen äußere Umfangsfläche aber nicht über die gesamte Länge zylindrisch ist. Von Vorteil ist aber, wenn der Zylinder als ein zylindrischer Sicherungsbolzen ausgebildet ist.

Da der Zylinder im Vergleich zu dem Kolben einen relativ großen Außendurchmesser hat, kann der "Verriegelungsbolzen" relativ große Kräfte aufnehmen. Die Wandstärke des Zylinders kann entsprechend dimensioniert werden.

Die Fluidanschlüsse können grundsätzlich an dem Zylinder oder dem Kolben vorgesehen sein. Von Vorteil ist aber, wenn der erste und zweite Fluidanschluss an dem Kolben vorgesehen sind, wobei sich der erste und zweite Fluidanschluss durch die Ausnehmung der zylindrischen Wand des Zylinders erstrecken, da sich die Anschlüsse dann beim Ver- und Entriegeln nicht bewegen. Darüber hinaus wird mit dieser Anordnung eine besonders kompakte Bauform erreicht. Als Fluidanschlüsse können die bekannten Anschlüsse für Fluidleitungen, insbesondere Hydraulik- oder Druckluftleitungen, verwendet werden, an denen sich Hydraulik- bzw. Druckluftleitungen anschließen lassen.

Eine bevorzugte Ausführungsform sieht vor, dass der erste Fluidanschluss an dem Kolben auf der einen Seite des Halteteils und der zweite Fluidanschluss an dem Kolben auf der anderen Seite des Halteteils angeordnet ist, wobei auf der einen Seite des Halteteils in dem Kolben ein von dem ersten Fluidanschluss zu dem ersten Zylinderraum führender erster Fluidkanal und auf der anderen Seite des Halteteils in dem Kolben ein von dem zweiten Fluidanschluss zu dem zweiten Zylinderraum führender zweiter Fluidkanal ausgebildet ist. Dadurch ergibt sich eine symmetrische Anordnung, bei der das Fluid zentral zugeführt werden kann.

Bei einer weiteren bevorzugten Ausführungsform verfügt der Zylinder über ein äußeres Zylinderteil und mindestens ein inneres Zylinderteil, das an der einen Seite in das äußere Zylinderteil eingesetzt ist, und mindestens ein inneres Zylinderteil, das an der anderen Seite in das äußere Zylinderteil eingesetzt ist. Die Ausnehmung für das Halteteil ist bei dieser Ausführungsform in der zylindrischen Wand des äußeren Zylinderteils zwischen dem mindestens einen inneren Zylinderteil an der einen Seite des äußeren Zylinderteils und dem mindestens einen inneren Zylinderteil an der anderen Seite des äußeren Zylinderteils vorgesehen. Dabei kann das eine Endstück des Kolbens in dem mindestens einen inneren Zylinderteil an der einen Seite des äußeren Zylinderteils und das andere Endstück des Kolbens in dem mindestens einen inneren Zylinderteil an der anderen Seite des äußeren Zylinderteils geführt sein. Der mittlere Abschnitt des Kolbens kann in dem äußeren Zylinderteil geführt sein. Die Verwendung von Einsatzteilen bietet insofern fertigungstechnische Vorteile als sich die Einsatzteile leichter bearbeiten lassen. Beispielsweise lassen sich die Einsatzteile ohne großen fertigungstechnischen Aufwand leicht mit Nuten für Dichtungspakete versehen.

Die erfindungsgemäße Betätigungseinheit kann universell eingesetzt werden. Eine besonders bevorzugte Verwendung der Betätigungseinheit ist der Einsatz in einer selbstfahrende Baumaschine, insbesondere Straßenfräsmaschine oder Surface-Miner.

Die Baumaschine kann über eine oder mehrere der erfindungsgemäßen Betätigungseinheiten verfügen, wobei jeweils zwei beliebigen Bauteilen, die relativ zueinander beweglich miteinander verbunden sind, wenigstens eine Betätigungseinheit zugeordnet werden kann, um die beiden Bauteile in Eingriff zu bringen. Wenn eines der beiden Bauteile beweglich und das andere unbeweglich, d. h. ortsfest ist, kann das bewegliche Bauteil verriegelt werden.

Bei einer bevorzugten Ausführungsform der Baumaschine ist an einem der beiden beweglich miteinander verbundenen Bauteile eine Ausnehmung zur Aufnahme des Zylinders der Betätigungseinheit vorgesehen, wobei das Halteteil der Betätigungseinheit an dem anderen Bauteil derart befestigt ist, dass der Zylinder bei einer Beaufschlagung des ersten bzw. zweiten Zylinderraums mit einem Fluid in die Ausnehmung vorgeschoben ist, so dass die beiden Bauteile miteinander im Eingriff sind. Bei einer Beaufschlagung des zweiten bzw. ersten Zylinderraums mit einem Fluid ist der Zylinder aus der Ausnehmung zurückgezogen, so dass die beiden Bauteile außer Eingriff sind.

An dem Bauteil der Baumaschine, an dem das Halteteil der Betätigungseinheit befestigt werden soll, ist vorzugsweise eine Halterung zur Befestigung des Halteteils vorgesehen, so dass die Montage vereinfacht ist. Das Halteteil kann aber beispielsweise auch verschraubt, gesteckt (Formschluss) oder verschweißt werden. Die Befestigung des Halteteils kann eine klemmende Fixierung sein.

Eine weitere bevorzugte Ausführungsform sieht vor, das an dem Bauteil der Baumaschine, an dem das Halteteil befestigt werden soll, mindestens ein Stützteil mit einer Ausnehmung vorgesehen ist, in dem der Zylinder oder in das der Zylinder verschiebbar ist. Dadurch wird erreicht, dass die bei der Verrieglung auftretenden Kräfte oder Drehmomente nicht allein von dem Halteteil bzw. dessen Halterung aufgenommen werden, sondern im Wesentlichen von dem "Verriegelungsbolzen" aufgenommen werden. Vorzugsweise ist der Zylinder in der Ausnehmung des mindestens einen Stützteils verschiebbar geführt, so dass Kräfte oder Drehmomente sowohl in der verriegelten als auch der entriegelten Stellung von dem mindestens einen Stützteil aufgenommen werden. Das mindestens eine Stützteil kann somit nicht nur die bei der Verriegelung auftreten Kräfte oder Drehmomente, sondern auch die Gewichtskraft der Betätigungseinheit aufnehmen. Das Halteteil selbst bzw. dessen Halterung können somit entsprechend leicht dimensioniert sein. Dieses dient dann lediglich der Lagesicherung.

Die Vorteile der erfindungsgemäßen Betätigungseinheit kommen insbesondere bei der Verriegelung eines der beiden Abstreifelemente eines zweiteiligen Abstreifschildes einer Baumaschine, insbesondere Fräsmaschine oder Surface-Miner, zum Tragen. Die erfindungsgemäße Baumaschine mit der Betätigungseinheit zeichnet sich dadurch aus, dass sich das Abstreifschild einfach und sicher bedienen lässt. Dabei lässt sich die Betätigungseinheit auch bei beengten Platzverhältnissen einfach montieren.

Das Abstreifschild der erfindungsgemäßen Baumaschine verfügt über ein oberes Abstreifelement, das an einem Bauteil des Maschinenrahmens oder Fräswalzengehäuses um eine zur Fräswalzenachse parallele Schwenkachse verschwenkbar befestigt ist, und ein unteres Abstreifelement aufweist, das gegenüber dem oberen Abstreifelement zwischen einer auf den Boden abgesenkten Position und einer angehobenen Position verschiebbar ist.

Die Baumaschine kann eine oder mehrere der erfindungsgemäßen Betätigungseinheiten umfassen. Die Ausnehmung zur Aufnahme des Zylinders der mindestens einen Betätigungseinheit ist an einem Bauteil des Maschinenrahmens oder Fräswalzengehäuses vorgesehen, und das Halteteil der Betätigungseinheit ist an dem oberen Abstreifelement derart befestigt, dass der Zylinder bei einer Beaufschlagung des ersten bzw. zweiten Zylinderraums mit einem Fluid in die Ausnehmung vorgeschoben ist, so dass das obere Abstreifelement verriegelt ist, und der Zylinder bei einer Beaufschlagung der zweiten bzw. ersten Zylinderkammer mit einem Fluid aus der Ausnehmung zurückgezogen ist, so dass das obere Abstreifelement entriegelt ist.

Für die Betätigung des Abstreifschildes ist eine Betätigungseinrichtung vorgesehen, die derart ausgebildet ist, dass bei verriegeltem oberen Abstreifelement das untere Abstreifelement zwischen der abgesenkten und angehobenen Position verschiebbar ist und bei entriegeltem oberen Abstreifelement das untere und obere Abstreifelement um die Schwenkachse aus der Betriebsstellung in eine angehobene Position verschwenkbar sind.

Die Betätigungseinrichtung für das Abstreifschild kann über mehrere Kolben-/Zylinderanordnungen verfügen. Bei einer bevorzugten Ausführungsform verfügt die Betätigungseinrichtung über eine erste Kolben-/Zylinderanordnung und eine zweite Kolben-/Zylinderanordnung, die im Abstand zueinander an dem Abstreifschild angeordnet sind. Eine erste Betätigungseinheit ist in einem Bereich zwischen der ersten Kolben-/Zylinder-Anordnung und einem Seitenteil des Maschinenrahmens oder Fräswalzengehäuses und eine zweite Betätigungseinheit ist in einem Bereich zwischen der zweiten Kolben-/Zylinder-Anordnung und einem Seitenteil des Maschinenrahmens angeordnet. Die Ausnehmung zur Aufnahme des Zylinders der Betätigungseinheit ist in dem Seitenteil des Maschinenrahmens oder Fräswalzengehäuses vorgesehen.

Die Kinematik ist derart ausgelegt, dass sich das zweiteilige Abstreifschild mit nur einem Paar von Kolben-/Zylinderanordnungen sowohl anheben als auch verschwenken lässt. Anstelle von zwei Kolben-/Zylinderanordnungen kann aber auch nur eine Kolben-/Zylinderanordnung oder es können auch mehr als zwei Kolben-/Zylinderanordnungen vorgesehen sein, um beide Bewegungen auszuführen. Es ist aber auch möglich, die Hub- und Schwenkbewegung getrennt voneinander jeweils mit einer oder mehreren Kolben-/Zylinderanordnungen auszuführen.

Eine weitere bevorzugte Ausführungsform sieht vor, dass die Zylinder der ersten und zweiten Kolben-/Zylinderanordnung an einem Bauteil des Maschinenrahmens oder Fräswalzengehäuses um eine parallel zu der Schwenkachse des Abstreifschildes verlaufende Achse verschwenkbar und die Kolben bzw. Kolbenstangen der ersten und zweiten Kolben-/Zylinderanordnung im Bereich des unteren Teilstücks des unteren Abstreifelements befestigt sind. Vorzugsweise sind die erste und zweite Betätigungseinheit im Bereich des unteren Teilstücks des oberen Abstreifelements angeordnet.

Im Folgenden wird ein Ausführungsbeispiel der Erfindung unter Bezugnahme auf die Zeichnungen im Einzelnen beschrieben.

Es zeigen:
- Fig. 1: eine Straßenfräsmaschine in der Seitenansicht als Beispiel für eine selbstfahrende Baumaschine,
- Fig. 2: ein zweiteiliges Abstreifschild einer Baumaschine zusammen mit einer Betätigungseinrichtung für das Abstreifschild sowie Teile des Fräswalzengehäuses und die Fräswalze in perspektivischer Darstellung, wobei sich das untere Abstreifelement in einer abgesenkten Position befindet,
- Fig. 3: das Abstreifschild von Fig. 2, wobei sich das untere Abstreifelement in einer angehobenen Position befindet,
- Fig. 4: das Abstreifschild von Fig. 2, wobei sich das untere und obere Abstreifelement in einer unteren Schwenkposition befindet,
- Fig. 5: das Abstreifschild von Fig. 2, wobei sich das untere und obere Abstreifelement in einer oberen Schwenkposition befindet,
- Fig. 6: eine Seitenansicht des Abstreifschildes zusammen mit der Betätigungseinrichtung und Teilen des Fräswalzengehäuses,
- Fig. 7: einen Teilschnitt entlang der Linie A-A von Fig. 6,
- Fig. 8: eine Draufsicht auf das Abstreifschild von Fig. 6,
- Fig. 9: ein erstes Ausführungsbeispiel der erfindungsgemäßen Betätigungseinheit und
- Fig. 10: ein zweites Ausführungsbeispiel der erfindungsgemäßen Betätigungseinheit.

Fig. 1 zeigt als Beispiel für eine selbstfahrende Baumaschine eine Straßenfräsmaschine zum Abfräsen von Straßenbelägen aus Asphalt, Beton oder dergleichen. Die Straßenfräsmaschine weist einen von einem Fahrwerk 1 getragenen Maschinenrahmen 2 auf. Das Fahrwerk 1 umfasst vordere und hintere Laufwerke 1A, 1B, die an der in Arbeitsrichtung A rechten und linken Seite des Maschinenrahmens 2 angeordnet sind. Die Laufwerke 1A, 1 B sind an Hubsäulen 3A, 3B befestigt, die am Maschinenrahmen 2 angebracht sind, so dass der Maschinenrahmen 2 gegenüber dem Boden Bin der Höhe verstellbar ist.

Die Straßenfräsmaschine verfügt über eine Fräswalze 4, die mit nicht dargestellten Fräswerkzeugen bestückt ist. Die Fräswalze 4 ist am Maschinenrahmen 2 zwischen den vorderen und hinteren Laufwerken 1A, 1 B in einem Fräswalzengehäuse 5 angeordnet. Die Drehachse 6 der Fräswalze 4 verläuft quer zu der Arbeitsrichtung A der Fräsmaschine. Das Fräswalzengehäuse 5 ist an der in Arbeitsrichtung A vorderen Seite von einem in Fig. 1 nicht dargestellten Niederhalter und an der Rückseite von einem in Fig. 1 nicht dargestellten Abstreifschild verschlossen, das auch als Abstreifer bezeichnet wird. An den Längsseiten ist das Walzengehäuse von einem Kantenschutz 7 verschlossen. Das abgefräste Fräsgut kann mit einer Transporteinrichtung 8 abgeführt werden. Oberhalb des Fräswalzengehäuses 5 befindet sich am Maschinenrahmen 2 der Fahrstand 9.

Nachfolgend werden das zweiteilige Abstreifschild und die Betätigungseinrichtung für das Abstreifschild der erfindungsgemäßen Baumaschine unter Bezugnahme auf die Figuren 2 bis 8 beschrieben, die das Abstreifschild 10 zusammen mit der Betätigungseinrichtung sowie Teilen des Fräswalzengehäuses 2 und die Fräswalze 4 zeigen. Der Kantenschutz 7 ist in den Figuren 2 bis 8 nicht dargestellt.

Das Abstreifschild 10 weist ein unteres Abstreifelement 11 und ein oberes Abstreifelement 12 auf, wobei das untere Abstreifelement 11 in Arbeitsrichtung A vor dem oberen Abstreifelement 12 angeordnet ist. Beide Abstreifelemente 11, 12 sind im Wesentlichen rechteckförmige Platten. Das obere Abstreifelement 12 ist an einem Bauteil des Fräswalzengehäuses 5 um eine Schwenkachse 13 verschwenkbar befestigt, die parallel zu der Drehachse 6 der Fräswalze 4 verläuft. Das untere Abstreifelement 11 weist zwei im Abstand zueinander angeordnete Führungselemente 14 auf, die in zwei im Abstand zueinander angeordneten Führungen 15 des oberen Abstreifelements 12 geführt sind, so dass das untere Abstreifelement 11 gegenüber dem oberen Abstreifelement 12 verschoben werden kann.

Die Betätigungseinrichtung 16 zur Betätigung des Abstreifschildes 10 weist ein Paar von Kolben-/Zylinderanordnungen 17 auf, die im Abstand zueinander angeordnet sind. Die erste Kolben-/Zylinderanordnung 17 ist auf der einen Seite und die zweite Kolben-/Zylinderanordnung 17 ist auf der anderen Seite des Abstreifschildes 10 im Abstand zu dem jeweiligen Rand des Abstreifschildes angeordnet. Die Zylinder der Kolben-/Zylinderanordnungen 17 sind an Halterungen 20 des Fräswalzengehäuses 5 um eine Schwenkachse 21 verschwenkbar befestigt, die parallel zu der Drehachse 6 der Fräswalze 4 und der Schwenkachse 13 des Abstreifschildes 10 verläuft. Die Kolben bzw. Kolbenstangen 19 der Kolben-/Zylinderanordnungen 17 sind an Halterungen 22 des unteren Abstreifelements 11 um eine Schwenkachse 23 verschwenkbar befestigt, die parallel zu der Schwenkachse 21 der Kolben-/Zylinderanordnungen 17 verläuft. Das obere Abstreifelement 12 kann an Seitenteilen 24 des Fräswalzengehäuses 5 verriegelt werden. Zur Verrieglung des oberen Abstreifelements 12 weist die Betätigungseinrichtung 16 zwei Verriegelungseinrichtungen 25 auf, die jeweils über die erfindungsgemäße Betätigungseinheit verfügen. Die Verriegelungseinrichtungen 25 sind zwischen den Kolben-/Zylinderanordnungen 17 und den Seitenteilen 24 des Walzengehäuses 5 angeordnet.

Fig. 9 zeigt ein erstes Ausführungsbeispiel der Betätigungseinheit der Verriegelungseinrichtungen 25. Die Betätigungseinheit weist ein Halteteil 26 auf, das bei dem vorliegenden Ausführungsbeispiel ein zylindrischer Stab ist. Das Halteteil 26 ist mit einem Kolben 27 verbunden, wobei die Längsachse des Halteteils 26 und die Längsachse des Kolbens 27 einen rechten Winkel einschließen. Hierfür ist das eine Endstück des Halteteils 26 in eine Ausnehmung 28 des Kolbens 27 eingesetzt und das Halteteil 26 ist mit dem Kolben 27 mittels einer Schraube 29 verschraubt. Die Ausnehmung 28 in dem Kolben 27 befindet sich in der Mitte zwischen den Kolbenenden. Der Kolben wird von einem Zylinder 30 unter Bildung eines ersten Zylinderraums 31 auf der einen Seite des Kolbens und eines zweiten Zylinderraums 32 auf der anderen Seite des Kolbens umschlossen. Dabei erstreckt sich das Halteteil 26 durch eine Ausnehmung 33 in der zylindrischen Wand des Zylinders, wobei sich die Ausnehmung 33 in Längsrichtung des Zylinders 30 erstreckt. Die Breite der Ausnehmung 33 entspricht dem Durchmesser des Halteteils 26, so dass Halteteil 26 und Zylinder 30 nicht gegeneinander verdreht werden können. Der Zylinder 30 ist an beiden Enden mit Kappen 34, 35 verschlossen, die verschraubt werden können. Die Abdichtung von Kolben 27 und Zylinder 30 erfolgt mit den bekannten Dichtungspaketen 36, die in Ringnuten 37 des Kolbens 27 bzw. Zylinders 30 sitzen.

Zu beiden Seiten des Halteteils 26 befinden sich an dem Kolben 27 Fluidanschlüsse 38, 39, die in Ausnehmungen 40, 41 des Kolbens 27 eingesetzt sind. Die Fluidanschlüsse 38, 39 sind bei dem vorliegenden Ausführungsbeispiel konventionelle Anschlüsse für nicht dargestellte Hydraulikleitungen. Von dem ersten Fluidanschluss 38 führt ein erster Fluidkanal 42 zu dem einen Kolbenende und von dem zweiten Fluidanschluss 39 führt ein zweiten Fluidkanal 43 dem anderen Kolbenende, so dass der erste und zweite Zylinderraum 31, 32 mit Hydrauliköl beaufschlagt werden kann.

Das Halteteil 26 der Betätigungseinheit wird mit einer Halterung 44 befestigt, die an dem unteren Teilstück des oberen Abstreifelements 12 zwischen der Kolben-/Zylinderanordnung 17 und der Seitenwand 24 vorgesehen ist. Die Halterung 44 weist eine Bohrung 45 auf, in die das Halteteil 26 eingesetzt wird. Das Halteteil kann mittels einer Klemmschraube 46 verklemmt werden (Figuren 2 bis 8).

Wenn der erste Zylinderraum 31 mit Hydrauliköl beaufschlagt wird, bewegt sich der Zylinder 30 zu der einen Seite, während sich der Zylinder 30 zu der anderen Seite bewegt, wenn der zweite Zylinderraum 32 mit Hydrauliköl beaufschlagt wird. An den Stirnwänden des Kolbens 27 sind Fasen 47 vorgesehen, so dass für das Hydrauliköl die Stirnfläche des Kolbens wirksam ist, wenn sich der Zylinder in einer der beiden Endpositionen befindet. Der Zylinder 30 stellt daher einen "Sicherungsbolzen" dar, der vorgeschoben und zurückgezogen werden kann.

Die beiden Endstücke des Zylinders 30 sind verschiebbar in Ausnehmungen 49 von Stützteilen 50 geführt, die an dem unteren Endstück des oberen Abstreifelements 12 im Abstand zueinander befestigt sind. In der vorgeschobenen Position greift das eine Endstück des Zylinders 30 in eine Ausnehmung 48 ein, die in der Seitenwand 24 des Fräswalzengehäuses 5 vorgesehen ist, wobei die Endstücke in den Ausnehmungen 49 der beiden Stützteile 50 sitzen. In der zurückgezogenen Position befindet sich das eine Endstück nicht in der Ausnehmung 48 der Seitenwand 24, sondern nur in der Ausnehmung 49 des Stützteils 50. Folglich kann das obere Abstreifelement 12 mit dem Seitenteil 24 in Eingriff bzw. außer Eingriff gebracht, d. h. verriegelt oder entriegelt werden. Die Kräfte oder Drehmomente, die durch die Verriegelung auftreten können, werden von den Stützteilen 50 aufgenommen. Nachfolgend wird die Funktion des Abstreifschildes 10 und der Betätigungseinrichtung 16 im Einzelnen beschrieben.

Die Kolben bzw. Kolbenstangen 19 und Zylinder 18 der Kolben-/Zylinderanordnungen 17 sind derart ausgebildet und deren Schwenkachsen 21, 23 sind derart angeordnet, dass eine Betätigung der Kolben-/Zylinderanordnungen 17 zu den nachfolgenden Bewegungen der Abstreifelemente 11, 12 führt.

Fig. 2 zeigt das Abstreifschild 10 in einer im Wesentlichen vertikalen Position, so dass das Fräswalzengehäuse 5 in Arbeitsrichtung A hinter der Fräswalze 4 verschlossen ist. Das untere Abstreifelement 11 befindet sich in der abgesenkten Position, in der die Kolben bzw. Kolbenstangen 19 der Kolben-/Zylinderanordnungen 17 ausgefahren und das obere Abstreifelement 12 verriegelt ist, d. h. der Zylinder 30 sitzt in der Ausnehmung 48. In dieser verriegelten Position kann das untere Abstreifelement 11 angehoben werden. Zum Anheben des unteren Abstreifelements 11 werden die Kolben bzw. Kolbenstangen 19 der Kolben-/Zylinderanordnungen 17 eingefahren. Fig. 3 zeigt das untere Abstreifelement 11 in der angehobenen Position, in der die Kolben-/Zylinderanordnungen 17 vollständig eingefahren sind. Folglich ist das Fräswalzengehäuse 5 unterhalb des oberen Abstreifelements 12 offen.

In dem oberen Abstreifelement 12 kann zwischen den Kolben-/Zylinderanordnungen 17 ein verschließbarer Materialauslass 53, beispielsweise eine Klappe, vorgesehen sein. Daher sollten die Kolben-/Zylinderanordnungen 17 in einem möglichst großen Abstand zueinander angeordnet sein, damit ein möglichst großer Materialauslass gebildet werden kann. Daraus ergeben sich beengte Platzverhältnisse im Bereich der beiden Seiten des Abstreifschildes 10. Es zeigt sich, dass mit den erfindungsgemäßen Betätigungseinheiten trotz der beengten Platzverhältnisse eine sichere Verriegelung möglich ist.

Die Figuren 4 und 5 zeigen, wie das Abstreifschild um die Schwenkachse 13 hochgeklappt wird. An dem unteren Abstreifelement 11 sind den beiden Betätigungseinheiten zugeordnete Mitnahmeelemente 52 befestigt, die mit den Zylindern 30 der Betätigungseinheiten in Eingriff kommen können, wenn das obere Abstreifelement 12 entriegelt ist und die Zylinder 30 zurückgezogen sind. In dieser Position stehen die Endstücke der Zylinder 30 ein Stück aus den Ausnehmungen 49 der innenliegenden Stützteile 50 hervor, so dass die Mitnahmeelemente 52 während der Aufwärtsbewegung des unteren Abstreifelements 11 an den Zylindern 30 anschlagen können.

Zum Hochklappen des Abstreifschildes 10 wird das obere Abstreifelement 12 entriegelt. Wenn das obere Abstreifelement 12 entriegelt ist, führt eine Betätigung der Kolben-/Zylinderanordnungen 17 zu einer Schwenkbewegung des Abstreifschildes 10 um die Schwenkachse 13. Diese Schwenkbewegung beginnt, wenn die Mitnahmeelemente 52 während der Aufwärtsbewegung des unteren Abstreifelements 11 mit den vorstehenden Endstücken der Zylinder 30 der Betätigungseinheiten in Eingriff kommen. Fig. 5 zeigt die Position des Abstreifschildes 10, in der die Kolben-/Zylinderanordnungen 17 vollständig eingefahren sind, so dass das Abstreifschild vollständig hochgeklappt ist. Die Mitnahmeelemente 52 sind an dem unteren Abstreifelement derart angeordnet, dass die Schwenkbewegung schon dann beginnt, wenn sich das untere Abstreifelement noch nicht in der höchsten Position befindet (Fig. 3). Folglich beginnt die Schwenkbewegung schon in einer Höhenposition, in der die vertikale Aufwärtsbewegung des unteren Abstreifelements 11 noch nicht abgeschlossen ist. Daher können die Kolben-/Zylinderanordnungen 17 eine kürzere Baulänge haben, als wenn die Schwenkbewegung erst dann erfolgt, wenn das untere Abstreifelement 11 vollständig angehoben ist.

Fig. 10 zeigt ein zweites Ausführungsbeispiel der Betätigungseinheit, das sich nur in dem Aufbau, nicht aber in der Funktion von dem ersten Ausführungsbeispiel unterscheidet. Die einander entsprechenden Teile werden mit den gleichen Bezugszeichen bezeichnet. Die zweite Ausführungsform unterscheidet sich von der ersten Ausführungsform dadurch, dass der Zylinder 30 ein äußeres Zylinderteil 30A und zwei innere Zylinderteile 30B, 30C auf der einen Seite und zwei innere Zylinderteile 30B, 30C auf der anderen Seite umfasst. Die mehrteilige Ausbildung des Zylinders 30 hat fertigungstechnische Vorteile, da sich die Nuten 37 für die Dichtungspakete 36 leicht einbringen lassen. Bei dieser Ausführungsform erstreckt sich der erste und zweite Zylinderraum 31, 32 bis in das außen liegende, innere Zylinderteil 30C. Die außen liegenden, inneren Zylinderteile 30C fungieren gleichsam als Deckelteile oder Kappen, die mit dem äußeren Zylinderteil 30A verschraubt werden können. Bei dem Ausführungsbeispiel von Fig. 10 weist das Halteteil 26 an einem Endstück einen Absatz 26A mit einem Außengewinde 26B und der Kolben 27 ein Innengewinde 51 auf, um beide Teile miteinander verschrauben zu können. Das andere Endstück hat ein Sechskantprofil 26C für einen Maulschlüssel.

## Patentansprüche

1. Betätigungseinheit zur Verriegelung eines Bauteils einer Baumaschine, insbesondere Straßenfräsmaschine oder Surface-Miner, mit einem Halteteil (26) zur Befestigung an der Baumaschine, wobei mit dem Halteteil (26) ein Kolben (27) verbunden ist, welcher von einem Zylinder (30) unter Bildung eines ersten Zylinderraums (31) auf der einen Seite des Kolbens und eines zweiten Zylinderraums (32) auf der anderen Seite des Kolbens um den gesamten Umfang umschlossen wird, wobei mit dem ersten Zylinderraum (31) ein erster Fluidanschluss (38) in Fluidverbindung steht und mit dem zweiten Zylinderraum (32) ein zweiter Fluidanschluss (39) in Fluidverbindung steht, und wobei in der zylindrischen Wand des Zylinders (30) eine sich in Richtung der Längsachse des Zylinders erstreckende Ausnehmung (33) vorgesehen ist, durch welche sich das Halteteil (26) erstreckt.

2. Betätigungseinheit nach Anspruch 1, **dadurch gekennzeichnet, dass** der erste und zweite Fluidanschluss (38, 39) an dem Kolben (27) vorgesehen sind, wobei sich der erste und zweite Fluidanschluss (38, 39) durch die Ausnehmung (33) der zylindrischen Wand des Zylinders (27) erstrecken.

3. Betätigungseinheit nach Anspruch 2, **dadurch gekennzeichnet, dass** der erste Fluidanschluss (38) an dem Kolben (27) auf der einen Seite des Halteteils (26) und der zweite Fluidanschluss (39) an dem Kolben (27) auf der anderen Seite des Halteteils angeordnet ist, wobei auf der einen Seite des Halteteils (26) in dem Kolben (27) ein von dem ersten Fluidanschluss (38) zu dem ersten Zylinderraum (31) führender erster Fluidkanal (42) und auf der anderen Seite des Halteteils (26) in dem Kolben (27) ein von dem zweiten Fluidanschluss (39) zu dem zweiten Zylinderraum (32) führender zweiter Fluidkanal (43) ausgebildet ist.

4. Betätigungseinheit nach einem der Ansprüche 1 bis 3, **dadurch gekennzeichnet, dass** das Halteteil (27) einen langgestreckten Körper aufweist, dessen Längsachse senkrecht zur Längsachse des Zylinders (30) verläuft.

5. Betätigungseinheit nach Anspruch 4, **dadurch gekennzeichnet, dass** das Halteteil (26) eine zylindrische Stange ist.

6. Betätigungseinheit nach einem der Ansprüche 1 bis 5, **dadurch gekennzeichnet, dass** der Zylinder (30) ein äußeres Zylinderteil (30A) und mindestens ein inneres Zylinderteil (30B, 30C), das an der einen Seite des äußeren Zylinderteils (30A) in das äußere Zylinderteil eingesetzt ist, und mindestens ein inneres Zylinderteil (30B, 30C), das an der anderen Seite des äußeren Zylinderteils (30A) in das äußere Zylinderteil eingesetzt ist, aufweist, wobei die Ausnehmung (33) in der zylindrischen Wand des äußeren Zylinderteils (30A) zwischen dem mindestens einen inneren Zylinderteil (30B, 30C) an der einen Seite des äußeren Zylinderteils (30A) und dem mindestens einen inneren Zylinderteil (30B, 30C) an der anderen Seite des äußeren Zylinderteils (30A) vorgesehen ist.

7. Betätigungseinheit nach Anspruch 6, **dadurch gekennzeichnet, dass** das eine Endstück des Kolbens (27) in dem mindestens einen inneren Zylinderteil (30B, 30C) an der einen Seite des äußeren Zylinderteils und das andere Endstück des Kolbens (27) in dem mindestens einen inneren Zylinderteil (30B, 30C) an der anderen Seite des äußeren Zylinderteils angeordnet ist.

8. Selbstfahrende Baumaschine, insbesondere Straßenfräsmaschine oder Surface-Miner, mit mindestens zwei beweglich miteinander verbundenen Bauteilen und mindestens einer den zwei beweglich miteinander verbundenen Bauteilen zugeordneten Betätigungseinheit nach einem der Ansprüche 1 bis 7.

9. Selbstfahrende Baumaschine nach Anspruch 8, **dadurch gekennzeichnet, dass** an einem der beiden beweglich miteinander verbundenen Bauteile eine Ausnehmung (49) zur Aufnahme des Zylinders (30) der Betätigungseinheit vorgesehen ist und das Halteteil (26) der Betätigungseinheit an dem anderen Bauteil derart befestigt ist, dass der Zylinder (30) bei einer Beaufschlagung des ersten bzw. zweiten Zylinderraums (31, 32) mit einem Fluid in die Ausnehmung vorgeschoben ist, so dass die beiden Bauteile in Eingriff sind, und der Zylinder (30) bei einer Beaufschlagung des zweiten bzw. ersten Zylinderraums (32, 31) mit einem Fluid aus der Ausnehmung zurückgezogen ist, so dass die beiden Bauteile außer Eingriff sind.

10. Selbstfahrende Baumaschine nach Anspruch 9, **dadurch gekennzeichnet, dass** an dem Bauteil, an dem das Halteteil (26) befestigt ist, mindestens ein Stützteil (50) mit einer Ausnehmung (49) vorgesehen ist, in dem der Zylinder (30) oder in das der Zylinder (30) verschiebbar ist.

11. Selbstfahrende Baumaschine nach einem der Ansprüche 8 bis 10, **dadurch gekennzeichnet, dass** an dem Bauteil, an dem das Halteteil (26) befestigt ist, eine Halterung (44) zur Befestigung des Halteteils (26) der Betätigungseinheit vorgesehen ist.

12. Selbstfahrende Baumaschine nach einem der Ansprüche 8 bis 11, **dadurch gekennzeichnet, dass** die Baumaschine einen von Laufwerken (1A, 1B) getragenen Maschinenrahmen (2) und eine Fräswalze (4) zur Bearbeitung des Bodens aufweist, die in einem Fräswalzengehäuse (5) angeordnet ist, das in Arbeitsrichtung (A) hinter der Fräswalze (4) von einem Abstreifschild (10) verschließbar ist, wobei
das Abstreifschild (10) ein oberes Abstreifelement (12), das an einem Bauteil des Maschinenrahmens (2) oder Fräswalzengehäuses (5) um eine zur Fräswalzenachse (6) parallele Schwenkachse (13) verschwenkbar befestigt ist, und ein unteres Abstreifelement (11) aufweist, das gegenüber dem oberen Abstreifelement (12) zwischen einer auf den Boden abgesenkten Position und einer angehobenen Position verschiebbar ist,
an einem Bauteil des Maschinenrahmens (2) oder Fräswalzengehäuses mindestens eine Ausnehmung (48) zur Aufnahme des Zylinders (30) der mindestens einen Betätigungseinheit vorgesehen ist und das Halteteil (26) der mindestens einen Betätigungseinheit an dem oberen Abstreifelement (12) derart befestigt ist, dass der Zylinder (30) bei einer Beaufschlagung des ersten bzw. zweiten Zylinderraums (31, 32) mit einem Fluid in die Ausnehmung (48) vorgeschoben ist, so dass das obere Abstreifelement (12) verriegelt ist, und der Zylinder (30) bei einer Beaufschlagung der zweiten bzw. ersten Zylinderkammer (32, 31) mit einem Fluid aus der Ausnehmung (48) zurückgezogen ist, so dass das obere Abstreifelement (12) entriegelt ist,
und eine Betätigungseinrichtung (16) vorgesehen ist, die derart ausgebildet ist, dass bei verriegeltem oberen Abstreifelement (12) das untere Abstreifelement (11) zwischen der abgesenkten und angehobenen Position verschiebbar ist und bei entriegeltem oberen Abstreifelement (12) das untere und obere Abstreifelement (11, 12) um die Schwenkachse (13) in eine angehobene Position verschwenkbar sind.

13. Selbstfahrende Baumaschine nach Anspruch 12, **dadurch gekennzeichnet, dass** die Betätigungseinrichtung eine erste Kolben-/Zylinderanordnung (17) und eine zweite Kolben-/Zylinder-Anordnung (17) aufweist, die im Abstand zueinander an dem Abstreifschild (10) angeordnet sind, wobei eine erste Betätigungseinheit in einem Bereich zwischen der ersten Kolben-/Zylinder-anordnung (17) und einem Seitenteil (24) des Maschinenrahmens (2) oder Fräswalzengehäuses und eine zweite Betätigungseinheit in einem Bereich zwischen der zweiten Kolben-/Zylinderanordnung (17) und einem Seitenteil (24) des Maschinenrahmens (2) oder Fräswalzengehäuses angeordnet sind, wobei die Ausnehmung (48) zur Aufnahme des Zylinders (30) der Betätigungseinheit in dem Seitenteil (24) des Maschinenrahmens (2) oder Fräswalzengehäuses vorgesehen ist.

14. Selbstfahrende Baumaschine nach Anspruch 13, **dadurch gekennzeichnet, dass** die Zylinder (18) der ersten und zweiten Kolben-/Zylinderanordnung (17) an einem Bauteil des Maschinenrahmens (2) oder Fräswalzengehäuses um eine parallel zu der Schwenkachse (13) des Abstreifschildes (10) verlaufende Achse (21) schwenkbar und die Kolben oder Kolbenstangen (19) der ersten und zweiten Kolben-/Zylinderanordnung (17) im Bereich des unteren Teilstücks des unteren Abstreifelements (11) befestigt sind.

15. Selbstfahrende Baumaschine nach Anspruch 13 oder 14, **dadurch gekennzeichnet, dass** die erste und zweite Betätigungseinheit im Bereich des unteren Teilstücks des oberen Abstreifelements (12) angeordnet sind.

## Claims

1. Actuating unit for locking a component of a construction machine, in particular a road milling machine or a road miner, comprising a retaining part (26) for fastening to the construction machine, a piston (27) being connected to the retaining part (26) and being surrounded by a cylinder (30) around the whole circumference, with a first cylinder chamber (31) being formed on one side of the piston and a second cylinder chamber (32) being formed on the other side of the piston, a first fluid connection (38) being in fluid communication with the first cylinder chamber (31) and a second fluid connection (39) being in fluid communication with the second cylinder chamber (32), and a cut-out (33) which extends in the direction of the longitudinal axis of the cylinder and through which the retaining part (26) extends being provided in the cylindrical wall of the cylinder (30).

2. Actuating unit according to claim 1, **characterised in that** the first and the second fluid connection (38, 39) are provided on the piston (27), the first and the second fluid connection (38, 39) extending through the cut-out (33) in the cylindrical wall of the cylinder (27).

3. Actuating unit according to claim 2, **characterised in that** the first fluid connection (38) is arranged on the piston (27) on one side of the retaining part (26) and the second fluid connection (39) is arranged on the piston (27) on the other side of the retaining part, a first fluid channel (42) leading from the first fluid connection (38) to the first cylinder chamber (31) being formed on one side of the retaining part (26) in the piston (27) and a second fluid channel (43) leading from the second fluid connection (39) to the second cylinder chamber (32) being formed on the other side of the retaining part (26) in the piston (27).

4. Actuating unit according to any of claims 1 to 3, **characterised in that** the retaining part (27) comprises an elongate body, the longitudinal axis of which extends perpendicularly to the longitudinal axis of the cylinder (30).

5. Actuating unit according to claim 4, **characterised in that** the retaining part (26) is a cylindrical rod.

6. Actuating unit according to any of claims 1 to 5, **characterised in that** the cylinder (30) comprises an outer cylinder part (30A) and at least one inner cylinder part (30B, 30C) that is inserted into the outer cylinder part on one side of the outer cylinder part (30A), and at least one inner cylinder part (30B, 30C) that is inserted into the outer cylinder part on the other side of the outer cylinder part (30A), the cut-out (33) in the cylindrical wall of the outer cylinder part (30A) being provided between the at least one inner cylinder part (30B, 30C) on one side of the outer cylinder part (30A) and the at least one inner cylinder part (30B, 30C) on the other side of the outer cylinder part (30A).

7. Actuating unit according to claim 6, **characterised in that** one end part of the piston (27) is arranged in the at least one inner cylinder part (30B, 30C) on one side of the outer cylinder part and the other end part of the piston (27) is arranged in the at least one inner cylinder part (30B, 30C) on the other side of the outer cylinder part.

8. Self-propelled construction machine, in particular a road milling machine or a road miner, comprising at least two movably interconnected components and at least one actuating unit according to any of claims 1 to 7 that is assigned to the two movably interconnected components.

9. Self-propelled construction machine according to claim 8, **characterised in that** a cut-out (49) for receiving the cylinder (30) of the actuating unit is provided on one of the two movably interconnected components, and the retaining part (26) of the actuating unit is fastened to the other component such that the cylinder (30) is pushed forward into the cut-out when the first or second cylinder chamber (31, 32) is supplied with a fluid such that the two components are in engagement, and the cylinder (30) is pulled back out of the cut-out when the second or first cylinder chamber (32, 31) is supplied with a fluid such that the two components are out of engagement.

10. Self-propelled construction machine according to claim 9, **characterised in that** at least one support part (50) comprising a cut-out (49) in which the cylinder (30) can be slid or into which the cylinder (30) can be slid is provided on the component to which the retaining part (26) is fastened.

11. Self-propelled construction machine according to any of claims 8 to 10, **characterised in that** a mount (44) for fastening the retaining part (26) of the actuating unit is provided on the component to which the retaining part (26) is fastened.

12. Self-propelled construction machine according to any of claims 8 to 11, **characterised in that** the construction machine comprises a machine frame (2) supported by running gears (1A, 1B) and a milling drum (4) for machining the ground that is arranged in a milling drum housing (5), which can be closed off by a scraper plate (10) behind the milling drum (4) in the working direction (A),
the scraper plate (10) comprising an upper scraper element (12) that is fastened to a component of the machine frame (2) or milling drum housing (5) so as to be pivotable about a pivot axis (13) that is parallel to the milling drum axis (6), and comprising a lower scraper element (11) that is movable relative to the upper scraper element (12) between a position in which it is lowered onto the ground and a raised position,
at least one cut-out (48) for receiving the cylinder (30) of the at least one actuating unit being provided on a component of the machine frame (2) or milling drum housing, and the retaining part (26) of the at least one actuating unit being fastened to the upper scraper element (12) such that the cylinder (30) is pushed forward into the cut-out (48) when the first or second cylinder chamber (31, 32) is supplied with a fluid such that the upper scraper element (12) is locked, and the cylinder (30) is pulled back out of the cut-out (48) when the second or first cylinder chamber (32, 31) is supplied with a fluid such that the upper scraper element (12) is unlocked,
and an actuating device (16) being provided which is designed such that, when the upper scraper element (12) is locked, the lower scraper element (11) can be moved between the lowered and the raised position and, when the upper scraper element (12) is unlocked, the lower and the upper scraper element (11, 12) can be pivoted about the pivot axis (13) into a raised position.

13. Self-propelled construction machine according to claim 12, **characterised in that** the actuating device comprises a first piston/cylinder arrangement (17) and a second piston/cylinder arrangement (17), which are arranged on the scraper plate (10) at a distance from one another, a first actuating unit being arranged in a region between the first piston/cylinder arrangement (17) and a side part (24) of the machine frame (2) or milling drum housing and a second actuating unit being arranged in a region between the second piston/cylinder arrangement (17) and a side part (24) of the machine frame (2) or milling drum housing, the cut-out (48) for receiving the cylinder (30) of the actuating unit being provided in the side part (24) of the machine frame (2) or milling drum housing.

14. Self-propelled construction machine according to claim 13, **characterised in that** the cylinders (18) of the first and second piston/cylinder arrangement (17) can be pivoted about an axis (21) extending in parallel with the pivot axis (13) of the scraper plate (10) on a component of the machine frame (2) or milling drum housing, and the pistons or piston rods (19) of the first and second piston/cylinder arrangement (17) are fastened in the region of the lower portion of the lower scraper element (11).

15. Self-propelled construction machine according to either claim 13 or claim 14, **characterised in that** the first and the second actuating units are arranged in the region of the lower portion of the upper scraper element (12).

## Revendications

1. Unité d'actionnement pour le verrouillage d'un composant d'une machine de construction, en particulier une fraiseuse routière ou un Surface Miner, avec un élément de retenue (26) destiné à être fixé sur la machine de construction, dans laquelle un piston (27) est raccordé à l'élément de retenue (26), lequel est entouré sur tout le pourtour par un cylindre (30) en formant un premier espace de cylindre (31) sur l'un des côtés du piston et un second espace de cylindre (32) sur l'autre côté du piston , dans laquelle un premier raccordement fluidique (38) est en liaison fluidique avec le premier espace de cylindre (31) et un second raccordement fluidique (39) est en liaison fluidique avec le second espace de cylindre (32), et dans laquelle un évidement (33) s'étendant dans la direction de l'axe longitudinal du cylindre est prévu dans la paroi cylindrique du cylindre (30), au travers duquel l'élément de retenue (26) s'étend.

2. Unité d'actionnement selon la revendication 1, **caractérisée en ce que** les premier et second raccordements fluidiques (38, 39) sont prévus au niveau du piston (27), les premier et second raccordements fluidiques (38, 39) s'étendant au travers de l'évidement (33) de la paroi cylindrique du cylindre (27).

3. Unité d'actionnement selon la revendication 2, **caractérisée en ce que** le premier raccordement fluidique (38) est agencé au niveau du piston (27) d'un côté de l'élément de retenue (26) et le second raccordement fluidique (39) est agencé au niveau du piston (27) de l'autre côté de l'élément de retenue, dans laquelle un premier canal de fluide (42) menant du premier raccordement fluidique (38) au premier espace de cylindre (31) est réalisé dans le piston (27) d'un côté de l'élément de retenue (26) et un second canal de fluide (43) menant du second raccordement fluidique (39) au second espace de cylindre (32) est réalisé dans le piston (27) de l'autre côté de l'élément de retenue (26).

4. Unité d'actionnement selon l'une quelconque des revendications 1 à 3, **caractérisée en ce que** l'élément de retenue (27) présente un corps allongé dont l'axe longitudinal s'étend perpendiculairement à l'axe longitudinal du cylindre (30).

5. Unité d'actionnement selon la revendication 4, **caractérisée en ce que** l'élément de retenue (26) est une tige cylindrique.

6. Unité d'actionnement selon l'une quelconque des revendications 1 à 5, **caractérisée en ce que** le cylindre (30) présente une pièce cylindrinque extérieure (30A) et au moins une pièce cylindrique intérieure (30B, 30C) qui est insérée dans la pièce cylindrique extérieure d'un côté de la pièce cylindrique extérieure (30A), et au moins une pièce cylindrique intérieure (30B, 30C) qui est insérée dans la pièce cylindrique extérieure de l'autre côté de la pièce cylindrique extérieure (30A), dans laquelle l'évidement (33) est prévu dans la paroi cylindrique de la pièce cylindrique extérieure (30A) entre l'au moins une pièce cylindrique intérieure (30B, 30C) d'un côté de la pièce cylindrique extérieure (30A) et l'au moins une pièce cylindrique intérieure (30B, 30C) de l'autre côté de la pièce cylindrique extérieure (30A).

7. Unité d'actionnement selon la revendication 6, **caractérisée en ce que** l'une pièce d'extrémité du piston (27) est agencée dans l'au moins une pièce cylindrique intérieure (30B, 30C) d'un côté de la pièce cylindrique extérieure et l'autre pièce d'extrémité du piston (27) est agencée dans l'au moins une pièce cylindrique intérieure (30B, 30C) de l'autre côté de la pièce cylindrique extérieure.

8. Machine de construction automotrice, en particulier fraiseuse routière ou Surface Miner, avec au moins deux composants raccordés l'un à l'autre de manière mobile et au moins une unité d'actionnement associée aux deux composants raccordés de manière mobile l'un à l'autre selon l'une quelconque des revendications 1 à 7.

9. Machine de construction automotrice selon la revendication 8, **caractérisée en ce que** sur un des deux composants raccordés de manière mobile l'un à l'autre un évidement (49) est prévu pour la réception du cylindre (30) de l'unité d'actionnement et l'élément de retenue (26) de l'unité d'actionnement est fixé sur l'autre composant de telle manière que le cylindre (30) soit avancé, lors d'une sollicitation du premier ou second espace de cylindre (31, 32) avec un fluide, dans l'évidement de sorte que les deux composants soient en prise, et de telle manière que le cylindre (30) soit retiré, lors d'une sollicitation du second ou premier espace de cylindre (32, 31) avec un fluide, de l'évidement de sorte que les deux composants ne soient plus en prise.

10. Machine de construction automotrice selon la revendication 9, **caractérisée en ce que**, sur le composant sur lequel l'élément de retenue (26) est fixé, au moins une pièce d'appui (50) avec un évidement (49) est prévue, dans laquelle le cylindre (30) est mobile ou dans lequel le cylindre (30) peut être déplacé.

11. Machine de construction automotrice selon l'une quelconque des revendications 8 à 10, **caractérisée en ce que**, sur le composant sur lequel l'élément de retenue (26) est fixé, un support (44) pour la fixation de l'élément de retenue (26) de l'unité d'actionnement est prévu.

12. Machine de construction automotrice selon l'une quelconque des revendications 8 à 11, **caractérisée en ce que** la machine de construction présente un bâti de machine (2) porté par des mécanismes de roulement (1A, 1B) et un rouleau de fraisage (4) pour l'usinage du sol qui est agencé dans un boîtier de rouleau de fraisage (5) qui est refermable, dans le sens de travail (A), par une lame de raclage (10) derrière le rouleau de fraisage (4), dans laquelle
la lame de raclage (10) présente un élément de raclage supérieur (12) qui est fixé de manière pivotante sur un composant du bâti de machine (2) ou boîtier de rouleau de fraisage (5) autour d'un axe de pivotement (13) parallèle à l'axe de rouleau de fraisage (6), et un élément de raclage inférieur (11) qui peut être déplacé par rapport à l'élément de raclage supérieur (12) entre une position abaissée sur le sol et une position relevée,
au moins un évidement (48) est prévu sur un composant du bâti de machine (2) ou boîtier de rouleau de fraisage pour la réception du cylindre (30) de l'au moins une unité d'actionnement et l'élément de retenue (26) de l'au moins une unité d'actionnement est fixé sur l'élément de raclage supérieur (12) de telle manière que le cylindre (30) soit avancé, lors d'une sollicitation du premier ou second espace de cylindre (31, 32) avec un fluide, dans l'évidement (48) de sorte que l'élément de raclage supérieur (12) soit verrouillé, et le cylindre (30) est retiré, lors d'une sollicitation du second ou premier espace de cylindre (32, 31) avec un fluide, de l'évidement (48) de sorte que l'élément de raclage supérieur (12) soit déverrouillé,
et un dispositif d'actionnement (16) est prévu, lequel est réalisé de telle manière qu',en cas d'élément de raclage supérieur (12) verrouillé, l'élément de raclage inférieur (11) soit déplacé entre les positions abaissée et relevée et, en cas d'élément de raclage supérieur (12) déverrouillé, les éléments de raclage (11, 12) inférieur et supérieur soient pivotants autour de l'axe de pivotement (13) dans une position relevée.

13. Machine de construction automotrice selon la revendication 12, **caractérisée en ce que** le dispositif d'actionnement présente un premier agencement de piston/cylindre (17) et un second agencement de piston/cylindre (17) qui sont agencés à distance l'un de l'autre sur la lame de raclage (10), dans laquelle une première unité d'actionnement est agencée dans une zone entre le premier agencement de piston/cylindre (17) et une partie latérale (24) du bâti de machine (2) ou boîtier de rouleau de fraisage et une seconde unité d'actionnement est agencée dans une zone entre le second agencement de piston/cylindre (17) et une partie latérale (24) du bâti de machine (2) ou boîtier de rouleau de fraisage, dans laquelle l'évidement (48) est prévu pour la réception du cylindre (30) de l'unité d'actionnement dans la partie latérale (24) du bâti de machine (2) ou boîtier de rouleau de fraisage.

14. Machine de construction automotrice selon la revendication 13, **caractérisée en ce que** les cylindres (18) des premier et second agencements de piston/cylindre (17) sont pivotants sur un composant du bâti de machine (2) ou boîtier de rouleau de fraisage autour d'un axe (21) s'étendant parallèlement à l'axe de pivotement (13) de la lame de raclage (10) et les pistons ou tiges de piston (19) des premier et second agencements de piston/cylindre (17) sont fixés dans la zone de la pièce partielle inférieure de l'élément de raclage inférieur (11).

15. Machine de construction automotrice selon la revendication 13 ou 14, **caractérisée en ce que** les première et seconde unités d'actionnement sont agencées dans la zone de la pièce partielle inférieure de l'élément de raclage supérieur (12).
